# EUROPÄISCHE PATENTSCHRIFT

(11) **EP 2 079 903 B1**
(45) Veröffentlichungstag und Bekanntmachung des Hinweises auf die Patenterteilung: **15.02.2012**
(21) Anmeldenummer: 07821522.5
(22) Anmeldetag: 18.10.2007
(51) Int. Cl.: F01L 1/34, F01L 1/047

(54) **BETÄTIGUNGSEINRICHTUNG FÜR ZWEI PARALLEL DREHENDE NOCKENWELLEN**
ACTUATING DEVICE FOR TWO PARALLEL ROTATING CAMSHAFTS
DISPOSITIF D'ACTIONNEMENT POUR DEUX ARBRES À CAMES TOURNANT EN PARALLÈLE

(30) Priorität: 18.10.2006 DE 102006049243
(43) Veröffentlichungstag der Anmeldung: 22.07.2009
(73) Patentinhaber: Mahle International GmbH, 70376 Stuttgart (DE)
(72) Erfinder: SCHNEIDER, Falk, 70825 Korntal-Münchingen (DE)
(74) Vertreter: BRP Renaud & Partner
(86) Internationale Anmeldenummer: PCT/EP2007/061157
(87) Internationale Veröffentlichungsnummer: WO 2008/046887

(56) Entgegenhaltungen:
- EP-A- 1 306 527
- DE-A1- 19 526 888
- DE-A1- 19 749 911
- JP-A- 60 067 705
- US-A- 862 448
- US-A- 5 184 581

## Beschreibung

Die Erfindung betrifft eine Betätigungseinrichtung für zwei parallel drehende Nockenwellen.

Solche Betätigungseinrichtungen sind generell bekannt aus US 5,417,186 A und EP 1 614 867 A1.

Bei diesen Betätigungseinrichtungen befindet sich der Phasensteller jeweils an dem gleichen Ende der beiden Nockenwellen, an denen diese von der Kurbelwelle angetrieben werden.

*Die Druckschrift* US862448 *offenbart eine Betätigungseinrichtung, bei der sich der Phasensteller am einen Ende und der Kurbelwellenantrieb am anderen Ende der Nockenwellen befinden.*

In diesem Bereich eines Verbrennungsmotors können beengte Einbauverhältnisse vorliegen, durch die es schwierig sein kann, dort den gattungsgemäßen Phasensteller unterbringen zu können. Dies gilt insbesondere für Motoren, die ursprünglich für eine Nockenwellen-Betätigungseinrichtung ohne einen Phasensteller konzipiert waren und nachträglich mit einem Phasensteller und in sich verstellbaren Nockenwellen versehen werden sollen.

Die Erfindung beschäftigt sich mit dem Problem, hier eine möglichst einfach realisierbare Lösung mit einer Ausbildung einer gattungsgemäßen Betätigungseinrichtung nach den kennzeichnenden Merkmalen des Patentanspruchs 1 zu schaffen.

Die Erfindung beruht dabei auf dem allgemeinen Gedanken, den Phasensteller derart in der gattungsgemäßen Nockenwellen-Einrichtung anzuordnen, dass der übliche, von der Kurbelwelle als Antriebsquelle ausgehende Kettentrieb in konstruktiv einfacher Weise so ausgebildet sein beziehungsweise bleiben kann, wie er für nicht durch einen Phasensteller verstellbare Nockenwellen üblicherweise eingesetzt wird.

In der Zeichnung ist dargestellt in der einzigen
- Fig. 1: ein schematischer Aufbau einer erfindungsgemäßen Betätigungseinrichtung.

Angetrieben von einer lediglich durch eine strichpunktierte Linie gezeichneten Kurbelwelle 1 werden über eine Kette 2 als Kraftübertragungsglied zwei parallel zueinander angeordnete Nockenwellen, nämlich eine erste Nockenwelle 3 und eine zweite Nockenwelle 4 angetrieben.

Beide Nockenwellen 3, 4 bestehen jeweils aus konzentrisch ineinander angeordneten, gegeneinander verdrehbaren Wellen, nämlich einer Außenwelle 3' sowie einer Innenwelle 3" bei der ersten Nockenwelle 3 und aus einer Außenwelle 4' sowie einer Innenwelle 4" bei der zweiten Nockenwelle. Jeweils fest verbunden mit einer Innen- und einer Außenwelle 3" , 4" ; 3', 4' sind Außenwellen-Nocken 3"', 4''' sowie Innenwellennocken 3^{IV} und 4^{IV}_{.}

Mit der Kette 2 als Kraftübertragungsglied werden jeweils die Außenwellen 3', 4' der Nockenwellen 3, 4 angetrieben.

Die Innenwellen 3", 4" sind innerhalb der Außenwellen 3', 4' drehbar gelagert. Um die beiden Innenwellen 3" , 4" synchron gegenüber den Außenwellen 3', 4' verdrehen zu können und zwar insbesondere während des Motorbetriebes, ist an einer der Nockenwellen 3, 4, nämlich der zweiten Nockenwelle 4, an deren Ende, das dem Ende, an dem die Kette 2 angreift, gegenüberliegt, ein bezüglich seiner Funktion an sich bekannter Phasensteller 5 vorgesehen.

Dieser Phasensteller 5 besitzt zwei gegeneinander verdrehbare Bereiche, von denen einer fest mit den Innenwellen 3" und 4" verbunden ist. Durch eine Betätigung dieses Phasenstellers 5 erfolgt eine Relativverdrehung der Innenwelle 4" gegenüber der Außenwelle 4' der Nockenwelle 4. Zur Erzielung eines synchronen Antriebes der Innenwellen 3" , 4" verbindet den mit der Innenwelle 4" fest verbundenen Bereich des Phasenstellers 5 ein beispielsweise als Kette ausgebildetes Kraftübertragungselement 6 mit der Innenwelle 3" der Nockenwelle 3.

Die Nockenwellen 3, 4 sind in dem Motor in Lagern 7 drehbar gelagert.

## Patentansprüche

1. Betätigungseinrichtung für zwei parallel drehende Nockenwellen eines, über eine Kurbelwelle (2) abtreibenden Motors, bei der
- die beiden Nockenwellen (3, 4) jeweils aus zwei konzentrisch ineinanderliegenden, gegeneinander verdrehbaren Wellen, nämlich einer Innen- und Außenwelle (3", 3'; 4", 4') mit ersten und zweiten Nocken (3"', 4"', 3^{IV}, 4^{IV}) bestehen, von denen die ersten Nocken (3"', 4"') mit der jeweiligen Außenwelle (3', 4') und die zweiten Nocken (3^{IV}, 4^{IV}) jeweils mit der Innenwelle 3", 4" verbunden sind,
- an einem Ende der Nockenwellen (3, 4) jeweils eine der beiden Wellen, nämlich die Außen- oder Innenwelle (3', 3"; 4', 4") über ein einziges, direkt wirkendes Kraftübertragungsglied (2) von der Kurbelwelle (1) angetrieben wird und
- an dem anderen Ende der Nockenwellen (3, 4) an einer der beiden Nockenwellen (3, 4) ein Phasensteller (5) vorgesehen ist, mit dem ein gleichzeitiges Verstellen der beiden Wellen, nämlich der Innen- gegenüber den Außenwellen (3", 4" ; 3', 4') gegeneinander möglich ist durch ein an den Phasensteller (5) angreifendes Kraftübertragungselement (6), das einen fest mit einer Innen- oder Außenwelle (3", 4"; 3', 4') verbundenen Bereich einer Nockenwelle (3, 4) mit einer entsprechend zu verstellenden Innen- oder Außenwelle (3", 4"; 3', 4') der anderen Nockenwelle (4, 3) kraftübertragend verbindet.

## Claims

1. An actuating device for two parallel rotating camshafts of an engine driven by means of a crankshaft (2), in which
- the two camshafts (3, 4) each consist of two shafts which are arranged concentrically one inside the other and which rotate with respect to each other, namely an inner shaft and an outer shaft (3", 3'; 4", 4') with first and second cams (3"', 4"', 3^{IV}, 4^{IV}), of which the first cams (3"', 4"') are connected with the respective outer shaft (3', 4'), and the second cams (3^{IV}, 4^{IV}) are connected with the respective inner shaft (3", 4"),
- at one end of the camshafts (3, 4), one of the two shafts, respectively, namely the outer or inner shaft (3', 3"; 4', 4") is driven by the crankshaft (1) via a single, directly acting force-transmitting element (2), and
- at the other end of the camshafts (3, 4), at one of the two camshafts (3, 4), a phase adjuster (5) is provided by means of which a simultaneous adjustment of both shafts is possible, namely of the inner shafts with respect to the outer shafts (3", 4"; 3', 4'), by means of a force-transmitting element (6) which acts on the phase adjuster (5) and which connects a region of a camshaft (3, 4), which region is firmly connected with an inner or outer shaft (3", 4"; 3', 4'), with an inner or outer shaft (3", 4"; 3', 4'), to be adjusted accordingly, of the other camshaft (4, 3) in a force-transmitting manner.

## Revendications

1. Dispositif d'actionnement pour deux arbres à cames tournant en parallèle d'un moteur entraînant par l'intermédiaire d'un vilebrequin (2), dans lequel
- les deux arbres à cames (3,4) sont constitués respectivement de deux arbres concentriques disposés l'un dans l'autre, tournant l'un contre l'autre, à savoir un arbre interne et un arbre externe (3",3';4",4') comportant une première et une deuxième came (3"',4'",3^{IV},4^{IV}), desquelles la première came (3'",4"') est reliée à l'arbre externe respectif (3',4') et la deuxième came (3^{IV},4^{IV}) est reliée à l'arbre interne respectif (3",4"),
- à une extrémité de l'arbre à cames (3,4) respectivement un des deux arbres, à savoir l'arbre externe ou l'arbre interne (3',3"; 4',4") est entraîné par le vilebrequin (1) par l'intermédiaire d'un organe de transmission de force (2) unique, agissant directement et
- à l'autre extrémité des arbres à cames (3,4) sur un des deux arbres à cames (3,4) un déphaseur (5) est prévu, avec lequel un déplacement simultané des deux arbres, à savoir l'arbre interne par rapport à l'arbre externe (3"_{,}4"; 3',4'), l'un contre l'autre est possible par l'intermédiaire d'un élément de transmission de force (6) agissant sur le déphaseur (5), qui relie une zone solidement reliée à l'arbre interne ou l'arbre externe (3",4";3',4') d'un arbre à cames (3,4) avec un arbre interne ou externe correspondant à déplacer (3", 4" ;3',4') de l'autre arbre à cames (4,3) avec transmission de force.
